# EUROPÄISCHE PATENTSCHRIFT

(11) **EP 3 388 678 B1**
(45) Veröffentlichungstag und Bekanntmachung des Hinweises auf die Patenterteilung: **05.05.2021**
(21) Anmeldenummer: 18164781.9
(22) Anmeldetag: 28.03.2018
(51) Int. Cl.: F04C 29/06, F04C 29/00, F01N 1/08

(54) **PULSATIONS-SCHALLDÄMPFER FÜR KOMPRESSOREN**
PULSATION SOUND DAMPER FOR COMPRESSORS
SILENCIEUX DE PULSATIONS POUR COMPRESSEURS

(30) Priorität: 10.04.2017 DE 102017107599
(43) Veröffentlichungstag der Anmeldung: 17.10.2018
(73) Patentinhaber: Gardner Denver Deutschland GmbH, 97616 Bad Neustadt (DE)
(72) Erfinder: THOMES, Ulrich, 55471 Külz (DE); SCHIEL, Marc, 55483 Heinzenbach (DE)
(74) Vertreter: Murgitroyd & Company

(56) Entgegenhaltungen:
- EP-A1- 0 243 559
- DE-U1- 9 014 888
- FR-A1- 2 713 702
- JP-U- H03 108 818

## Beschreibung

Die Erfindung betrifft einen Pulsations-Schalldämpfer für einen gasförmigen Medienstrom, der von einem Verdichter, insbesondere von einem Kompressor geliefert wird. Ein solcher Schalldämpfer umfasst ein sich entlang einer Zentralachse erstreckendes Gehäuse mit einem Medienstromeinlass und einem Medienstromauslass sowie ein oder mehrere Absorberelemente, die aus einem schallabsorbierenden Material bestehen und der Schallabsorption dienen.

Zur Kompression von gasförmigen Medien, insbesondere zur Erzeugung von Druckluft sind unterschiedlichste Bauformen von Kompressoren bekannt. Beispielsweise zeigt die DE 601 17 821 T2 einen Mehrstufen-Schraubenverdichter mit zwei oder mehr Verdichterstufen, wobei jede Verdichterstufe ein Paar von Rotoren zum Verdichten eines Gases umfasst. Weiterhin sind zwei oder mehr Antriebsmittel mit veränderbarer Geschwindigkeit vorgesehen, wobei jedes Antriebsmittel eine jeweilige Verdichterstufe antreibt. Eine Steuereinheit steuert die Geschwindigkeiten der Antriebsmittel, wobei das Drehmoment und die Geschwindigkeit jedes Antriebsmittels überwacht wird, sodass der Schraubenverdichter Gas bei einer geforderten Strömungslieferrate und bei einem geforderten Druck bereitstellt und gleichzeitig der Energieverbrauch des Schraubenverdichters minimiert werden soll.

Generell ergibt sich bei Kompressoren, insbesondere bei nach dem Verdrängungsprinzip arbeitenden Maschinen, das Problem, dass aufgrund des diskontinuierlichen Ausschubvorgangs auf der Druck- bzw. Ausschubseite des Kompressors, in den nachgeschalteten Komponenten, wie zum Beispiel Rohrleitungen, Kühler, Druckbehälter etc., unerwünschte Pulsationen, d. h. Druckwechsel auftreten. Diese nachgeschalteten Komponenten werden aufgrund der Druckwechsel und/oder die hierdurch angeregten Schwingungen erheblich belastet, was beispielsweise zu Materialschädigungen durch Ermüdung führen kann. Die Druckwechsel rufen darüber hinaus erhebliche Geräuschemissionen hervor, basierend auf Körperschalleinleitung, Schallweiterleitung und Schallabstrahlung. Außerdem können aus den Pulsationen Rückwirkungen auf die Verdichterstufe resultieren, die den Kompressionsvorgang selbst beeinträchtigen können. Diese Probleme treten besonders drastisch bei trocken verdichtenden Schraubenkompressoren zu Tage, bei denen zum Teil erhebliche Pulsationen am Austritt der Verdichterstufen auftreten. Da die Ausschubvorgänge impulsartige Vorgänge sind, sind auch die Harmonischen der Pulsations-Grundfrequenz stark ausgeprägt, in einigen Fällen sogar stärker als die Grundfrequenz selbst.

Aufgrund der zuvor genannten Vorgänge und verstärkt durch den Umstand, dass viele Kompressoren mit einer Drehzahlregelung zur Liefermengenanpassung ausgerüstet sind, ist das Frequenzspektrum der Pulsationen entsprechend groß. Dies stellt an in den Kompressoren zum Einsatz kommende Pulsations-Schalldämpfer hohe Anforderungen, da ein entsprechend großes Frequenzspektrum gedämpft werden muss.

Aus der DE 699 20 997 T2 ist ein Pulsationsdämpfer für eine Pumpe bekannt, der einen Gerätekörper und eine Membran umfasst, wobei die Membran einen Innenraum des Gerätekörpers in eine Flüssigkeitskammer, die vorübergehend eine durch eine Kolbenpumpe zu transportierende Flüssigkeit speichern kann, und eine Gaskammer unterteilt, welche mit einem Gas zur Unterdrückung von Pulsationen gefüllt wird und sich erweitert und kontrahiert, um eine Kapazität der Flüssigkeitskammer zu ändern. Hierdurch werden Pulsationen aufgrund eines Ausgangsdrucks der transportierten Flüssigkeit gedämpft.

Die DE 698 18 687 T2 beschreibt einen Pulsationsdämpfer zum Dämpfen niederfrequenter Gaspulse mit einem Behälter, der einen Einlass, einen Auslass und Schalldämpfungselemente aufweist, die in dem Behälter angeordnet sind. Zumindest der Einlass oder Auslass sind mit einem Diffusor versehen, der ein rohrartiges Teil umfasst, das mit ersten Öffnungen versehen ist. Das rohrartige Teil umfasst ein Element, das mit einer Anzahl zweiter Öffnungen versehen ist und durch Verstärkungskörper abgegrenzt ist, die sich um den Umfang erstrecken, wobei zumindest eine der zweiten Öffnungen durch eine Platte abgedeckt ist, die mit den ersten Öffnungen versehen ist, welche kleiner als die zweiten Öffnungen sind.

Die zuvor genannten Pulsations-Schalldämpfer besitzen einen komplexen Aufbau und sind daher teuer und wartungsintensiv. Aus der Praxis sind auch einfache Pulsations-Schalldämpfer bekannt, die im Wesentlichen in der Art eines lang gestreckten Rohrs mit im Inneren angebrachten Absorbermaterialien gebildet sind und die Dämpfung sowohl durch Absorption als auch Reflexion des Schalls anstreben. Diese bekannten Schalldämpfer zeigen aber mehrere Nachteile. Zunächst ist zum Erreichen einer ausreichenden Dämpfung eine große Länge des Absorberteils entscheidend. Da die eingesetzten Absorbermaterialien über die Länge eine konstante Dämpfung zeigen, erfolgt die Schalldämpfung graduell vom Eintritt in den Dämpfer zum Austritt, was zur Folge hat, das im Eintrittsbereich des Schalldämpfers noch verhältnismäßig viel Schall über das Gehäuse nach Außen abgestrahlt wird. Außerdem kommt es besonders bei hohen Frequenzen zum Durchstrahlen des Schalls durch das lang gestreckte Dämpferrohr, sodass bestimmte Frequenzen der Pulsationen nahezu ungedämpft den Absorber passieren können.

Die DE 10 2016 100 140 A1 beschreibt einen Geräuschdämpfer für eine Druckluftsystem eines Nutzfahrzeugs. Der Geräuschdämpfer besitzt ein Gehäuse mit einem Lufteinlas, einem Luftauslass und mit einer Dämmstruktur in der Art eines Labyrinths. Im Gehäuse kann ein Dämmmittel angeordnet werden, jedoch wird die Minimierung dieses Dämmmittels angestrebt.

Die FR 2 713 702 A1 zeigt einen Schalldämpfer für einen Gasstrom eines Kompressors mit einem Gehäuse, welches einen Gasstromeinlass und einen Gasstromauslass aufweist. Eine innere Seitenwand des Gehäuses besitzt eine akustisch absorbierende Beschichtung, vorzugsweise aus faserigem Material, wie Mineralwolle, welche durch ein Gitter gehaltert ist. Eine äußere Seitenwand besitzt eine akustisch absorbierende Beschichtung, welche durch ein Gitter gehaltert ist. Der Gasstrom wird durch den durch die Gitter begrenzten Strömungsraum geführt.

Aus der DE 90 14 888 U1 ist ein Schalldämpfer bekannt, welcher als lösbar befestigbares Bauteil ausgebildet ist. Der Schalldämpfer weist in seinem Inneren Schikanen für eine Mehrfachumlenkung eines Gasstromes auf. Ein Gasstromeintritt und ein Gasstromaustritt befinden sich im Bereich einer Stirnseite des Schalldämpfers.

Eine Aufgabe der vorliegenden Erfindung besteht darin, einen verbesserten Pulsations-Schalldämpfer bereit zu stellen, der sich für den Einsatz in Kompressoren, insbesondere in Schraubenkompressoren eignet, einen preiswerten und einfachen Aufbau besitzt und hohe Dämpfungswerte in einem breiten Frequenzspektrum zeigt. Insbesondere wird angestrebt, auf kurzer Baulänge eine möglichst hohe Dämpfung der in Kompressoren auftretenden Pulsationen zu erzielen, wobei gleichzeitig nur ein geringer Druckverlust im komprimierten Medium auftreten darf. Außerdem soll eine verbleibende Schallabstrahlung vom Gehäuse des Pulsations-Schalldämpfers minimiert werden.

Diese und weitere Aufgaben werden durch einen Pulsations-Schalldämpfer gemäß dem beigefügten Anspruch 1 gelöst. Die Unteransprüche nennen einige bevorzugte Ausführungsformen. Darüber hinaus stellt die Erfindung einen Kompressor mit einem solchen Pulsations-Schalldämpfer bereit.

Der erfindungsgemäße Pulsations-Schalldämpfer eignet sich für die Dämpfung von Pulsationen und daraus resultierendem Schall in einem gasförmigen Medienstrom, der von einem Verdichter geliefert wird. Der Pulsations-Schalldämpfer besitzt zunächst ein sich entlang einer Zentralachse erstreckendes Gehäuse mit einem Medienstromeinlass und einem Medienstromauslass. Weiterhin sind mehrere hülsenförmige Absorberelemente vorgesehen, die aus schallabsorbierendem Material bestehen und konzentrisch zueinander im Gehäuse angeordnet sind. Insoweit weicht der Pulsations-Schalldämpfer von bekannten Schalldämpfern in markanter Weise ab, denn im Stand der Technik wird entweder nur ein einziges Absorberelement genutzt oder mehrere Absorberelemente sind axial hintereinander angeordnet. Jedes hülsenförmige Absorberelement besitzt einen Einlassbereich und einen Auslassbereich, die axial voneinander beabstandet positioniert sind, vorzugsweise an den gegenüberliegenden Stirnseiten des Absorberelements angeordnet sind. Der Einlassbereich des strömungstechnisch vordersten Absorberelements ist mit dem Medienstromeinlass des Gehäuses verbunden, der Auslassbereich des strömungstechnisch vordersten Absorberelements ist mit dem Einlassbereich des strömungstechnisch nachfolgenden Absorberelements verbunden und so fort, und der Auslassbereich des strömungstechnisch hintersten Absorberelements ist mit dem Medienauslass des Gehäuses verbunden. Zwischen jeweils radial benachbarten Wandabschnitten verschiedener Absorberelemente verbleibt jeweils ein Strömungsraum, durch welchen der Medienstrom geführt ist.

Durch die erläuterte Bauweise bilden die mehreren Absorberelemente somit mehrere Stufen, die verschachtelt ineinander angeordnet sind. Jede dieser Stufen funktioniert quasi als separater Absorber. Der Medienstrom ändert im Schalldämpfer mehrfach seine Richtung, vorzugsweise mäandriert er entlang der einzelnen Absorberelemente.

Ein wesentlicher Vorteil des Pulsations-Schalldämpfers besteht darin, dass durch die verschachtelte Anordnung der Absorberelemente und die sich daraus ergebende mäanderartige Führung des Medienstroms die Gesamtbaulänge erheblich reduziert wird. Bei vergleichbarer Dämpfung des Gesamtsystems ist der erfindungsgemäße Schalldämpfer um mehr als die Hälfte kürzer als ein herkömmlicher Schalldämpfer mit einer geradlinigen Führung des Medienstroms.

Gemäß einer ersten Ausführungsform bestehen die Absorberelemente aus demselben schallabsorbierenden Material, sodass sie alle auf den gleichen Frequenzbereich wirken. Bei einer abgewandelten Ausführungsform sind die einzelnen Absorberelemente auf die Dämpfung unterschiedlicher Frequenzbereiche abgestimmt, insbesondere durch Verwendung unterschiedlicher schallabsorbierender Materialien. Vorzugsweise bestehen die Absorberelemente aus mineralischem Material, Metall- oder Kunststoffgewebe, Metall- oder Keramikschäumen, wobei kammerartige Strukturen vorteilhaft sind. Ebenso können mehrlagige Absorbermaterialschichten verwendet werden.

Eine bevorzugte Ausführungsform des Pulsations-Schalldämpfers verwendet rotationssymmetrische Absorberelemente, die teleskopartig ineinander greifen und axial feststehend im Gehäuse angeordnet sind. In abgewandelten Ausführungen können die Absorberelemente aber auch einen rechteckigen oder polygonalen Querschnitt aufweisen. Erfindungsgemäß sind mindestens drei oder mehr Absorberelemente ringförmig zueinander angeordnet, wobei zwischen dem Innendurchmesser eines jeweils außenliegenden Absorberelements und dem Außendurchmesser eines demgegenüber innenliegenden Absorberelements jeweils eine Differenz verbleibt, um dort den Strömungsraum auszubilden, beispielsweise mit einer Breite von 5 - 10 mm. Die Absorberelemente erstrecken sich über nahezu dieselbe axiale Länge, sodass sich mindestens 80%, vorzugsweise mindestens 90% der Längserstreckung der Absorberelemente axial überlappen.

Gemäß einer bevorzugten Ausführungsform sind der Einlassbereich und der Auslassbereich jeweils an den Stirnseiten der Absorberelemente angeordnet, wobei die Strömungsrichtung des Medienstroms jeweils beim Übergang von einem Absorberelement zum nächsten Absorberelement eine Richtungsumkehr von 180° erfährt. Da aufgrund der ineinander geschachtelten Anordnung der hülsenförmigen Absorberelemente jeweils am Übergang zwischen den benachbarten Absorberelementen auch ein Querschnittszuwachs für den Medienstrom bereitsteht (auch bei gleichbleibender Spaltbreite im Strömungsraum), kommt es zu einer Reduktion der Strömungsgeschwindigkeit, wodurch eine zusätzliche Dämpfung erreicht wird. Je nach Ausführung kann leicht das Doppelte an durchströmter Querschnittsfläche und damit auch eine deutliche Geschwindigkeitsreduzierung von einer Stufe zur nächsten erreicht werden. Ebenfalls kann die Richtungsumkehr beim Übertritt des Medienstroms von einem Absorberelement zum nächsten positiv für die Verbesserung der Dämpfungseigenschaften ausgenutzt werden, denn durch die Umlenkungen besteht keine direkte "Sichtverbindung" zwischen dem Medienstromeinlass und dem Medienstromauslass, was ein direktes "Durchstrahlen" von Pulsationen höherer Frequenzen auf nachgeschaltete Bauteile verhindert.

Durch die Verwendung hülsenartiger Absorberelemente mit dazwischen verbleibenden ringförmigen Strömungsräumen können großzügigen Querschnitten zur Strömungsführung des Medienstroms erreicht werden, was geringste Druckverluste zur Folge hat.

Eine vorteilhafte Ausführungsform zeichnet sich dadurch aus, dass das strömungstechnisch vorderste Absorberelement radial innenliegend und das strömungstechnisch hinterste Absorberelement radial außen liegend angeordnet ist. Vorzugsweise besitzt das Gehäuse einen Absorberelementeaufnahmebereich mit einem kreisförmigen Querschnitt; eine Stirnplatte, an welcher der Medieneinlass als zentral liegende Einlassöffnung ausgebildet ist, die in einen zentralen Einlassbereich des strömungstechnisch vordersten Absorberelements mündet; und einen Flansch, welcher der Stirnplatte gegenüberliegt, den Medienauslass bildet und in den ein ringförmiger Auslassbereich des strömungstechnisch hintersten Absorberelements mündet. Da bei dieser Bauweise sich der Medieneintritt in den Schalldämpfer im inneren Bereich befindet, ist dort der Ort mit der größten Schallenergie, d. h. weit entfernt von der äußeren Gehäusewand. Bei einem mit drei Absorberelementen ausgerüsteten Schalldämpfer befindet sich auch die in Strömungsrichtung nächste Stufe noch im inneren des Dämpfers. In der letzten Stufe, welche durch das an das Gehäuse angrenzende Absorberelement gebildet wird, ist die Schallenergie dann schon derart abgebaut, dass die vom Gehäuse noch abgestrahlte Schallenergie minimal ist.

Gemäß einer bevorzugten Ausführungsform des Pulsations-Schalldämpfers ist das Verhältnis von axialer Länge zu maximaler Querschnittserstreckung (z. B. Durchmesser) jedes Absorberelements kleiner als 5, vorzugsweise kleiner als 2,5. Besonders bevorzugt ist dieses Verhältnis beim radial äußersten Absorberelement kleiner als 1, vorzugsweise kleiner als 0,75. Ebenso ist es vorteilhaft, wenn das Verhältnis von axialer äußerer Gesamtlänge des Pulsations-Schalldämpfers zur Länge des vom Medienstrom durch die Absorberelemente zurückgelegten Weges kleiner als 1, vorzugsweise kleiner als 0,5 ist.

Der von der Erfindung bereitgestellte Kompressor zur Verdichtung von gasförmigen Medien umfasst einen Verdichter und einen strömungstechnisch hinter dem Verdichter angeordneten Pulsations-Schalldämpfer, der gemäß den zuvor beschriebenen Ausführungsformen oder Kombinationen dieser Ausführungsformen ausgebildet ist. Bevorzugt ist der Verdichter als Schraubenverdichter oder Doppel-Schraubenverdichter ausgebildet. Ein wesentlicher Vorteil der Verwendung des erfindungsgemäßen Pulsations-Schalldämpfers besteht in der drastischen Reduzierung der nötigen Baugröße, was sich positiv auf die Bauform des gesamten Kompressors auswirkt.

Eine weitergebildete Ausführungsform des Pulsations-Schalldämpfers zeichnet sich dadurch aus, dass eines oder mehrere der Absorberelemente zusätzliche Hohlräume aufweisen, die als Resonatorkammern wirken. Die Resonatorkammern erstrecken sich bevorzugt winklig zu den Strömungsräumen und dienen einer zusätzlichen Pulsations- und Schalldämpfung unter Ausnutzung von Reflexions- und Resonanzeffekten.

Weitere Vorteile und Einzelheiten ergeben sich aus der nachfolgenden Beschreibung einer bevorzugten Ausführungsform unter Bezugnahme auf die Zeichnung. Es zeigen:
- Fig. 1: einen Längsschnitt eines erfindungsgemäßen Pulsations-Schalldämpfers mit drei hülsenartigen Absorberelementen;
- Fig. 2: einen Querschnitt des Pulsations-Schalldämpfers gemäß Fig. 1.

Fig. 1 zeigt eine vereinfachte Längsschnittansicht eines erfindungsgemäßen Pulsations-Schalldämpfers 100, während Fig. 2 dessen Querschnitt zeigt. Der Schalldämpfer 100 besitzt in diesem Beispiel ein im Wesentlichen zylindrisches Gehäuse 101 mit einem Absorberelementeaufnahmebereich 102, einer das Gehäuse stirnseitig verschließenden Stirnplatte 103 und einem der Stirnplatte axial gegenüberliegenden Flansch 104. Die Stirnplatte 103 weist einen zentral angeordneten Medienstromeinlass 106 auf, über welchen ein von einem Verdichter komprimierter gasförmiger Medienstrom 107, insbesondere Druckluft, zugeführt wird.

Im Absorberelementeaufnahmebereich 102 sind mehrere hülsenartige Absorberelemente 108 angeordnet, im dargestellten Beispiel ein strömungstechnisch vorderes Absorberelement 108a, ein strömungstechnisch mittleres Absorberelement 108b und ein strömungstechnisch hinteres Absorberelement 108c. Die drei Absorberelemente sind teleskopartig ineinander gesteckt und besitzen in Achsrichtung im Wesentlichen dieselbe Länge. Alle Absorberelemente bestehen aus schallabsorbierendem Material, wobei die spezifischen Eigenschaften des Materials zwischen den einzelnen Absorberelementen differenziert gewählt sein können.

Der Medienstromeinlass 106 mündet im zentral liegenden Einlassbereich des vorderen Absorberelements 108a, sodass der Medienstrom zunächst im Inneren des vorderen Absorberelements 108a strömt und durch dessen Material eine Dämpfung erfährt. Der Innenraum des vorderen Absorberelements 108a kann hohl oder mit gasdurchlässigem Material gefüllt sein, wobei der Strömungswiderstand gering zu halten ist. An dem der Stirnplatte 103 abgewandten Ende des vorderen Absorberelements 108a ist ein Auslassbereich vorgesehen, damit der Medienstrom aus dem vorderen Absorberelement 108a austreten kann. Dort strömt der Medienstrom in einem ersten ringförmigen Wechselbereich 110 in den Einlassbereich des mittleren Absorberelements 108b ein, wobei es zu einer Richtungsumkehr im Medienstrom 107 kommt. Das mittlere Absorberelement 108b umgreift das strömungstechnisch vordere Absorberelement 108a ringförmig, wobei ein am mittleren Absorberelement 108b vorgesehener Zentrierdorn 111 der Halterung des vorderen Absorberelements 108a dient. Der Medienstrom 107 strömt nun durch einen ersten zylindrischen Strömungsraum 112, der sich zwischen dem vorderen Absorberelement 108a und dem mittleren Absorberelement 108b in axialer Richtung erstreckt.

An dem zur Stirnplatte 103 gerichteten Ende des mittleren Absorberelements 108b verlässt der Medienstrom den ersten zylindrischen Strömungsraum 112 über einen Auslassbereich und strömt in einem zweiten ringförmigen Wechselbereich 113 in den Einlassbereich des hinteren Absorberelements 108c ein. Nun strömt der Medienstrom 107 durch einen zweiten zylindrischen Strömungsraum 114, der sich zwischen dem mittleren Absorberelement 108b und dem hinteren Absorberelement 108c in axialer Richtung erstreckt. Die Strömungsrichtung ist im zweiten Strömungsraum 114 axial entgegengesetzt zur Strömungsrichtung im ersten Strömungsraum 112.

An dem von der Stirnplatte 103 abgewandten Ende des strömungstechnisch hinteren Absorberelements 108c verlässt der Medienstrom 107 über einen Auslassbereich des strömungstechnisch hinteren Absorberelements 108c den Absorberelementeaufnahmebereich 102 und strömt dann durch einen Medienstromauslass 116 im Flansch 104 zu den nachgeordneten Einheiten des Kompressors. Es ist aus den Figuren ersichtlich, dass der für den Medienstrom zur Verfügung stehende Querschnitt jeweils in den Wechselbereichen deutlich zunimmt und letztlich am Medienstromauslass 116 wesentlich größer als am Medienstromeinlass 106 ist.

Aus den Figuren ist auch ersichtlich, dass alle drei Absorberelemente 108 in ihrer Wandung jeweils mehrere Resonatorkammern 117a, 117b bzw. 117c besitzen.

### Bezugszeichenliste

- 100: Pulsations-Schalldämpfer
- 101: Gehäuse
- 102: Absorberelementeaufnahmebereich
- 103: Stirnplatte
- 104: Flansch
- 105: -
- 106: Medienstromeinlass
- 107: Medienstrom
- 108: Absorberelemente
- 109: -
- 110: erster Wechselbereich
- 111: Zentrierdorn
- 112: erster Strömungsraum
- 113: zweiter Wechselbereich
- 114: zweiter Strömungsraum
- 115: -
- 116: Medienstromauslass
- 117: Resonatorkammer

## Patentansprüche

1. Pulsations-Schalldämpfer (100) für einen gasförmigen Medienstrom (107), der von einem Verdichter geliefert wird, umfassend:
- ein sich entlang einer Zentralachse erstreckendes Gehäuse (101) mit einem Medienstromeinlass (106) und einem Medienstromauslass (116);
- mehrere hülsenförmige Absorberelemente (108), die aus schallabsorbierenden Material bestehen und konzentrisch zueinander im Gehäuse (101) angeordnet sind, wobei
∘ mindestens drei Absorberelemente (108) ringförmig zueinander angeordnet sind, wobei sich mindestens 80% der Längserstreckung der Absorberelemente (108) axial überlappen,
∘ jedes hülsenförmige Absorberelement (108) einen Einlassbereich und einen Auslassbereich besitzt, die axial voneinander beabstandet positioniert sind,
∘ der Einlassbereich des strömungstechnisch vordersten Absorberelements (108a) mit dem Medienstromeinlass (106) des Gehäuses (101) verbunden ist, der Auslassbereich des strömungstechnisch vordersten Absorberelements (108a) mit dem Einlassbereich des strömungstechnisch nachfolgenden Absorberelements (108b) verbunden ist und so fort, und der Auslassbereich des strömungstechnisch hintersten Absorberelements (108c) mit dem Medienstromauslass (116) des Gehäuses (101) verbunden ist,
∘ zwischen jeweils radial benachbarten Wandabschnitten verschiedener Absorberelemente (108) jeweils ein Strömungsraum (112, 114) für den Medienstrom (107) verbleibt.

2. Pulsations-Schalldämpfer (100) nach Anspruch 1, **dadurch gekennzeichnet, dass** die Absorberelemente (108) rotationssymmetrisch ausgebildet sind und teleskopartig aber axial feststehend ineinander greifen.

3. Pulsations-Schalldämpfer (100) nach einem der Ansprüche 1 bis 2, **dadurch gekennzeichnet, dass** Einlassbereich und Auslassbereich jeweils an den Stirnseiten der Absorberelemente (108) angeordnet sind, und dass die Strömungsrichtung des Medienstroms (107) jeweils beim Übergang von einem Absorberelement zum nächsten Absorberelement eine Richtungsumkehr von 180° erfährt.

4. Pulsations-Schalldämpfer (100) nach einem der Ansprüche 1 bis 3, **dadurch gekennzeichnet, dass** das strömungstechnisch vorderste Absorberelement (108a) radial innenliegend und das strömungstechnisch hinterste Absorberelement (108c) radial außenliegend im Gehäuse (101) angeordnet sind.

5. Pulsations-Schalldämpfer (100) nach Anspruch 4, **dadurch gekennzeichnet, dass** das Gehäuse (101) einen Absorberelementeaufnahmebereich (102) mit einem kreisförmigen Querschnitt besitzt, dass der Medienstromeinlass (106) als zentral in einer Stirnplatte (103) liegende Einlassöffnung ausgebildet ist, die in einen zentralen Einlassbereich des strömungstechnisch vordersten Absorberelements (108a) mündet, und dass der Medienstromauslass (116) als ein Flansch (104) am Gehäuse (101) ausgebildet ist, welcher der Stirnplatte (103) gegenüberliegt und in den ein ringförmiger Auslassbereich des strömungstechnisch hintersten Absorberelements (108c) mündet.

6. Pulsations-Schalldämpfer (100) nach einem der Ansprüche 1 bis 5, **dadurch gekennzeichnet, dass** das Verhältnis von axialer Länge zu maximaler Querschnittserstreckung jedes Absorberelements kleiner als 2,5 ist, wobei dieses Verhältnis beim radial äußersten Absorberelement (108c) bevorzugt kleiner als 0,75 ist.

7. Pulsations-Schalldämpfer (100) nach einem der Ansprüche 1 bis 6, **dadurch gekennzeichnet, dass** das Verhältnis von axialer äußerer Gesamtlänge des Pulsations-Schalldämpfers zur Länge des vom Medienstrom (107) durch die Absorberelemente (108) zurückgelegten Weges kleiner als 1 ist.

8. Kompressor zur Verdichtung von gasförmigen Medien, umfassend einen Verdichter und einen strömungstechnisch hinter dem Verdichter angeordneten Pulsations-Schalldämpfer (100), der gemäß einem der Ansprüche 1 bis 7 ausgebildet ist.

9. Kompressor nach Anspruch 8, **dadurch gekennzeichnet, dass** der Verdichter als Schraubenverdichter oder Doppel-Schraubenverdichter ausgebildet ist.

## Claims

1. Pulsation silencer (100) for a gaseous media flow (107), which is supplied by a compressor, comprising:
- a housing (101), which extends along a central axis, having a media flow inlet (106) and a media flow outlet (116);
- a plurality of sleeve-shaped absorber elements (108), which consist of sound-absorbing material and are arranged concentrically in relation to one another in the housing (101), wherein
∘ at least three absorber elements (108) are arranged in an annular manner in relation to one another, wherein at least 80% of the longitudinal extent of the absorber elements (108) overlap one another axially,
∘ each sleeve-shaped absorber element (108) possesses an inlet region and an outlet region, which are positioned axially spaced apart from one another,
∘ the inlet region of the fluidically foremost absorber element (108a) is connected to the media flow inlet (106) of the housing (101), the outlet region of the fluidically foremost absorber element (108a) is connected to the inlet region of the fluidically subsequent absorber element (108b) and so forth, and the outlet region of the fluidically rearmost absorber element (108c) is connected to the media flow outlet (116) of the housing (101),
o in each case a flow space (112, 114) for the media flow (107) remains between in each case radially adjacent wall sections of various absorber elements (108).

2. The pulsation silencer (100) according to Claim 1, **characterised in that** the absorber elements (108) are formed to be rotationally symmetrical and engage in one another in a telescopic but axially fixed manner.

3. The pulsation silencer (100) according to any one of Claims 1 to 2, **characterised in that** the inlet region and the outlet region are each arranged on the end faces of the absorber elements (108), and **in that** the flow direction of the media flow (107) experiences a direction reversal of 180° in each case during transition from one absorber element to the next absorber element.

4. The pulsation silencer (100) according to any one of Claims 1 to 3, **characterised in that** the fluidically foremost absorber element (108a) is arranged radially internally in the housing (101) and the fluidically rearmost absorber element (108c) is arranged radially externally in the housing (101).

5. The pulsation silencer (100) according to Claim 4, **characterised in that** the housing (101) possesses an absorber element receiving region (102) having a circular cross-section, **in that** the media flow inlet (106) is formed as an inlet opening situated centrally in an end plate (103), which inlet opening opens into a central inlet region of the fluidically foremost absorber element (108a), and **in that** the media flow outlet (116) is formed as a flange (104) on the housing (101), which flange (104) lies opposite the end plate (103) and has an annular outlet region of the fluidically rearmost absorber element (108c) opening into it.

6. The pulsation silencer (100) according to any one of Claims 1 to 5, **characterised in that** the ratio of the axial length to the maximum cross-sectional extent of each absorber element is smaller than 2.5, wherein this ratio is preferably smaller than 0.75 in the radially outermost absorber element (108c).

7. The pulsation silencer (100) according to any one of Claims 1 to 6, **characterised in that** the ratio of the axial outer total length of the pulsation silencer to the length of the path travelled by the media flow (107) through the absorber elements (108) is smaller than 1.

8. A compressor for compressing gaseous media, comprising a compressor and a pulsation silencer (100) arranged fluidically downstream of the compressor, which pulsation silencer (100) is formed according to any one of Claims 1 to 7.

9. The compressor according to Claim 8, **characterised in that** the compressor is formed as a screw compressor or twin-screw compressor.

## Revendications

1. Silencieux de pulsations (100) pour un flux gazeux (107) fourni par un compresseur, comprenant :
- un boîtier (101) s'étendant le long d'un axe central avec une entrée de flux (106) et une sortie de flux (116) ;
- plusieurs éléments absorbants en forme de douilles (108), constitués d'un matériau absorbant le son et disposés concentriquement les uns par rapport aux autres dans le boîtier (101), sachant
∘ qu'au moins trois éléments absorbants (108) sont disposés en forme annulaire les uns par rapport aux autres, qu'au moins 80 % de l'extension longitudinale des éléments absorbants (108) se chevauchent axialement,
∘ que chaque élément absorbant en forme de douille (108) possède une zone d'entrée et une zone de sortie, lesquelles sont positionnées espacées axialement l'une de l'autre,
∘ que la zone d'entrée de l'élément absorbant (108a) le plus en avant sur le plan de l'écoulement est reliée à l'entrée du flux (106) du boîtier (101), la zone de sortie de l'élément absorbant (108a) le plus en avant sur le plan de l'écoulement est reliée à la zone d'entrée de l'élément absorbant (108b) suivant sur le plan de l'écoulement et ainsi de suite, et la zone de sortie de l'élément absorbant (108c) le plus en arrière sur le plan de l'écoulement est reliée à la sortie du flux (116) du boîtier (101),
∘ qu'il reste respectivement un espace d'écoulement (112, 114) pour le flux (107) entre les sections de paroi - respectivement adjacentes radialement - de divers éléments absorbants (108).

2. Silencieux de pulsations (100) selon la revendication 1, **caractérisé en ce que** les éléments absorbants (108) sont conçus par symétrie de rotation et s'engagent les uns dans les autres de manière télescopique mais fixe axialement.

3. Silencieux de pulsations (100) selon l'une des revendications 1 à 2, **caractérisé en ce que** la zone d'entrée et la zone de sortie sont respectivement disposées sur les côtés frontaux des éléments absorbants (108) et que le sens d'écoulement du flux (107) subit une inversion de direction de 180° à chaque transition d'un élément absorbant vers un prochain élément absorbant.

4. Silencieux de pulsations (100) selon l'une des revendications 1 à 3, **caractérisé en ce que** l'élément absorbant (108a) le plus en avant sur le plan de l'écoulement est disposé radialement à l'intérieur du boîtier (101) et que l'élément absorbant (108c) le plus en arrière sur le plan de l'écoulement est disposé radialement à l'extérieur du boîtier (101).

5. Silencieux de pulsations (100) selon la revendication 4, **caractérisé en ce que** le boîtier (101) possède une zone de réception des éléments absorbants (102) avec une section transversale circulaire, que l'entrée du flux (106) a la forme d'une ouverture d'entrée située au centre d'une plaque frontale (103), laquelle débouche dans une zone d'entrée centrale de l'élément absorbant (108a) le plus en avant sur le plan de l'écoulement et que la sortie du flux (116) est conçue sous forme d'une bride (104) sur le boîtier (101) qui est opposée à la plaque frontale (103) et dans laquelle débouche une zone de sortie annulaire de l'élément absorbant (108c) le plus en arrière sur le plan de l'écoulement.

6. Silencieux de pulsations (100) selon l'une des revendications 1 à 5, **caractérisé en ce que** le rapport entre la longueur axiale et l'extension maximale de la section transversale de chaque élément absorbant est inférieur à 2,5, sachant que ce rapport est de préférence inférieur à 0,75 dans le cas de l'élément absorbant (108c) radialement le plus à l'extérieur.

7. Silencieux de pulsations (100) selon l'une des revendications 1 à 6, **caractérisé en ce que** le rapport entre toute la longueur extérieure axiale du silencieux de pulsations et la longueur du trajet parcouru par le flux (107) à travers les éléments absorbants (108) est inférieur à 1.

8. Compresseur pour la compression de fluides gazeux, comprenant un compresseur et un silencieux de pulsations (100) disposé derrière le compresseur sur le plan de l'écoulement, le silencieux de pulsations étant conçu conformément à l'une des revendications 1 à 7.

9. Compresseur selon la revendication 8, **caractérisé en ce que** le compresseur est conçu sous la forme d'un compresseur à vis ou d'un compresseur à double vis.
